# EUROPÄISCHE PATENTSCHRIFT

(11) **EP 3 607 999 B1**
(45) Veröffentlichungstag und Bekanntmachung des Hinweises auf die Patenterteilung: **11.12.2024**
(21) Anmeldenummer: 18188165.7
(22) Anmeldetag: 09.08.2018
(51) Int. Cl.: A62C 37/11

(54) **VERSCHLUSS FÜR SPRINKLER UND DÜSEN MIT WÄRMEAUSLÖSUNG**
CLOSURE FOR SPRINKLERS AND NOZZLES HAVING HEAT TRIPPING DEVICE
FERMETURE POUR GICLEUR D'INCENDIE ET BUSES À DÉCLENCHEMENT THERMIQUE

(43) Veröffentlichungstag der Anmeldung: 12.02.2020
(73) Patentinhaber: Kammer, Peter, 4532 Feldbrunnen (CH)
(72) Erfinder: Kammer, Peter, 4532 Feldbrunnen (CH)
(74) Vertreter: Kieffer, Valentin

(56) Entgegenhaltungen:
- WO-A1-2012/161586
- WO-A2-2011/107105
- DE-T5- 112015 004 296
- GB-A- 1 359 857
- US-A- 3 633 676
- US-A- 4 664 198
- US-A- 5 890 543
- US-A1- 2010 006 304

## Beschreibung

Die vorliegende Erfindung betrifft einen Verschluss für Sprinkler und Düsen mit Wärmeauslösung zur Anwendung im Bereich der Brandbekämpfung, gemäss Oberbegriff des Patentanspruchs 1.

Die meisten Brandschutzanlagen, beispielsweise Sprinkleranlagen in Gebäuden, werden im Brandfall durch wärmeempfindliche Elemente automatisch ausgelöst. Dies gewährleistet eine hohe Zuverlässigkeit, da sie direkt auf die vom Brand generierte Hitze reagieren und von jeglichem externen Alarmsignal oder menschlichen Handeln unabhängig sind. Übliche wärmeempfindliche Elemente sind beispielsweise Schmelzkörper (s. z. B EP 1 515 780) oder zerbrechliche Glasfässer (s. z. B. US 9,573,007). Ein wesentlicher Nachteil dieser Vorrichtungen ist, dass sie erst nach Erhitzung der Raumluft durch den Brand und der anschliessenden Erhitzung des wärmeempfindlichen Elements durch die erhitzte Raumluft ausgelöst werden. Währenddessen laufen entscheidende Minuten ab, in denen sich der Brand entwickeln und ausbreiten kann. Ausserdem kann schon in der Anbrennphase, vor dem richtigen Brennen, eine gefährliche Rauchbildung stattfinden, die beispielsweise mit einem Wassernebel so schnell wie möglich bekämpft werden sollte. Es gibt Methoden, die praktisch eine sofortige Branddetektion ermöglichen, z. B. durch Rauchsensoren. In der EP 2 038 018 wird ein Verschluss für Sprinkler und Düsen mit Wärmeauslösung bereitgestellt, wobei ein Rauchsensor oder Thermostat eine rasche Branddetektion ermöglicht. Die Düse ist mit einer Abdeckplatte verschlossen, welche mittels Schmelzauslöser am Düsenkörper fest verbunden ist. Im Brandfall nehmen die Raumtemperatur und die Temperatur der Schmelzkörper zu, bis die Schmelzkörper verschmelzen, die Abdeckplatte wegfällt und die Düse geöffnet wird. Parallel dazu sind die Schmelzauslöser an Heizelementen angeordnet, welche durch den Rauchsensor oder das Thermostat gesteuert werden. Melden die Sensoren einen Brand, können die Schmelzkörper mit den Heizelementen aktiv verschmolzen und die Düse somit geöffnet werden, lange vor der passiven Verschmelzung der Schmelzkörper aufgrund der erhitzten Raumluft. Derartige Systeme kombinieren also zwei parallele Auslösewege: die frühzeitige, aktive Auslösung durch gesteuerte Erhitzung nach Branddetektion durch Sensoren und, falls dies scheitert, die passive Auslösung durch die vom Brand generierte Hitze. Besonders vorteilhaft ist ausserdem bei der Vorrichtung gemäss EP 2 038 018 der kompakte Aufbau des Verschlusses, welches vom Düsenkörper kaum hervorragt und somit in einer Decke oder Mauer ziemlich einfach zu integrieren ist. Dagegen weisen die herkömmlichen Sprinkler mit zerbrechlichem Glasfass (s. z. B. US 9,573,007) immer eine Länge von mehreren Zentimetern auf.

In der Praxis hat sich jedoch gezeigt, dass sich die Schmelztemperatur des Schmelzauslösers über die Jahre verändern kann. Schuld daran ist die allmähliche Verformung und Änderung der Materialstruktur des Schmelzkörpers durch Kriechen aufgrund der ständigen Spannung, unter welcher er steht. So nehmen die
**Ersatzseiten für die Seiten 3 und 4**
Schmelzauslöser in der EP 2038018 sowohl die Kraft des unter Spannung stehenden Konstruktionsteils wie auch die Druckkraft des unter Druck stehenden Löschmittels auf. Beim Kriechen spielt auch die Temperatur und deren Schwankungen im überwachten Raum eine wichtige Rolle: Beispielsweise wird die Verformung des Schmelzauslösers bei Raumtemperaturen von über 30°C deutlich beschleunigt. Dies kann über die Jahre dauernde Verformungen des Schmelzkörpers verursachen und die Schmelztemperatur des Schmelzauslösers verändern. Nach mehreren Jahren kann der Schmelzpunkt höher liegen als ursprünglich vorgesehen, so dass der Schmelzkörper später anspricht, er kann aber auch tiefer liegen, so dass der Schmelzkörper früher anspricht. Beides sorgt für Schäden, die man mit dem Einsatz solcher Vorrichtungen eigentlich vermeiden wollte. Dagegen sind zerbrechliche Glasfässer zuverlässige und stabile wärmeempfindliche Elemente, die ausserdem in verschiedenen Standardvarianten mit unterschiedlichen Auslösetemperaturen auf dem Markt erhältlich sind.

Die WO2011107105A2 offenbart eine Düse, die mit einem Deckel geschlossen ist. Dieser Deckel ist durch ein wärmeempfindliches Material mit dem Düsenkörper verbunden. Im Brandfall baut sich das wärmeempfindliche Material aufgrund der Hitze ab, der Deckel wird vom Düsenkörper gelöst und die Düse wird dadurch im Betrieb gesetzt.

Die vorliegende Erfindung stellt sich nunmehr die Aufgabe, einen Verschluss für Sprinkler und Düsen mit Wärmeauslösung gemäss EP 2038018 derart zu verbessern, dass der kompakte Aufbau und die zwei parallelen Auslösewege (aktiv durch gesteuerte Auslösung und passiv durch die vom Brand generierte Hitze) erhalten bleiben, der Auslösemechanismus jedoch derart verbessert wird, dass die Zuverlässigkeit, Stabilität und Unveränderlichkeit der Auslösetemperatur des wärmeempfindlichen Elements gewährleistet ist.

Diese Aufgabe löst ein Verschluss für Sprinkler und Düsen mit Wärmeauslösung mit den Merkmalen des Patentanspruches 1. Weitere Merkmale und Ausführungsbeispiele gehen aus den abhängigen Ansprüchen hervor und deren Vorteile sind in der nachfolgenden Beschreibung erläutert.

### In den Zeichnungen zeigt:

- Figur 1a: Verschluss für Sprinkler und Düsen mit aufgeweiteter Austrittsöffnung
- Figur 1b: Verschluss für Sprinkler und Düsen mit Verteilteller
- Figur 1c: Verschluss für Sprinkler und Düsen mit Vorspannschraube
- Figuren 2a-b: Detail der lösbaren Anordnung
- Figuren 3a-b: Detail der Verbindung
- Figur 4: Verschluss für Sprinkler und Düsen mit Wärmeauslösung durch ein zerbrechliches Glasfass
- Figur 5: Aufsicht auf die Düse mit Wärmeauslösung durch ein zerbrechliches Glasfass
- Figuren 6a-b: Bajonettförmige Nut
- Figur 7: Verschluss für Sprinkler und Düsen mit Gehäuseteil

Die Figuren stellen mögliche Ausführungsbeispiele dar, welche in der nachfolgenden Beschreibung erläutert werden.

Der vorgestellte Verschluss für Sprinkler und Düsen mit Wärmeauslösung ist für den Einsatz mit Vernebelungsdüsen und/oder mit Sprinklern geeignet. Die Düse besteht aus einem Düsenkörper 1, welcher mit einer Löschmittelzufuhr 2 einer Brandschutzanlage verbunden und an einer Decke 3 oder Mauer 3 eines Gebäudes angeordnet werden kann (Figuren 1a-c). Der Düsenkörper 1 weist einen Austrittskanal 11 auf, durch welchen das Löschmittel im Einsatzfall mit Druck und Geschwindigkeit ausfliesst. Der Durchmesser und das Profil des Austrittskanals 11 wird dem in der Brandschutzanlage vorhandenen Druck, der für das Löschen gewünschten Geschwindigkeit und der gewünschten Verteilung des Löschmittels angepasst. Vorteilhaft ist es, wenn der Austrittskanal 11 eine ausgeweitete Austrittsöffnung aufweist (Figur 1a) oder mit einem fixen oder herausfahrbaren Verteilteller versehen ist (Figur 1b). In der Bereitschaftsstellung ist der Austrittskanal 11 mit einer Dichtung 4 dicht verschlossen, welche mittels eines Deckels 5 gegen die Austrittsöffnung des Austrittskanals 11 gepresst und in dieser geschlossenen Position gehalten ist. Die Dichtung 4 kann mit einer Vorspannungsschraube 8 oder mit einem anderen geeigneten Mechanismus vorgespannt werden. In der Ausführungsvariante der Figur 1c ist die Dichtung 4 über eine Vorspannschraube 8 mit dem Deckel 5 derart verbunden, dass durch Drehung der Vorspannschraube 8 der Deckel 5 und die Dichtung 4 gespreizt werden und die Dichtung 4 gegen die Austrittsöffnung des Austrittskanals 11 gepresst und vorgespannt wird. Der Deckel 5 ist mit dem Düsenkörper 1 lösbar verbunden und wird im Brandfall davon abgelöst, wonach die Dichtung 4 aufgrund des Drucks des Löschmittels in der Brandschutzanlage fortgeschwemmt und somit die Düse in Einsatz gebracht wird.

Grundlage der Erfindung ist die Befestigungsart und der Ablösemechanismus des Deckels 5, welcher am Düsenkörper 1 derart befestigt ist, dass das wärmeempfindliche Element in der Bereitschaftsstellung nicht die kompletten Druckkräfte der komprimierten Dichtung 4 und des unter Druck stehenden Löschmittels der Löschanlage
**Ersatzseiten für die Seiten 6 bis 10**
aufnehmen muss, sondern nur einen Teil davon. In diesem Fall kann das wärmeempfindliche Element zwecks Auslösung des Verschlusses mithilfe eines Betätigungselements, z.B. einer Feder oder eines Magnets, unter geringeren Druck oder Spannung gesetzt werden. Für Verschlüsse mit Schmelzkörper wird somit die allmähliche Verformung und Änderung der Materialstruktur des Schmelzkörpers durch Kriechen reduziert. Allgemein erlaubt es mehr Freiheit bei der Positionierung des wärmeempfindlichen Elements im Verschluss, wodurch Düsen mit viel kompakterem Aufbau bereitgestellt werden können. Bei Verschlüsse mit zerbrechlichen Glasfässern kann das Glasfass z.B. rechtwinklig zur Achse des Austrittskanals 11 orientiert werden, um eine besonders kompakte Düse bereitzustellen.

Erfindungsgemäss ist vorgesehen, den Deckel 5 innerhalb des Düsenkörpers 1 anzuordnen und an mindestens 2 Punkten, beispielsweise diametral gegenüberliegend in Fall eines runden Deckels 5, am Düsenkörper 1 zu befestigen (Figuren 1a-c). Mindestens eine der Befestigung zwischen dem Deckel 5 und dem Düsenkörper 1 ist eine lösbare Anordnung 6 und mindestens eine andere Befestigung zwischen dem Deckel 5 und dem Düsenkörper 1 ist eine Verbindung 7. Das wärmeempfindliche Element ist in der mindestens einen lösbaren Anordnung 6 derart integriert, dass die lösbare Anordnung 6 beim Auslösen des wärmeempfindlichen Elements gelöst wird, während die mindestens eine Verbindung 7 lediglich eine zusätzliche Befestigung des Deckels 5 am Düsenkörper 1 darstellt. Die Kräfte, die sich auf den Deckel 5 ausüben, verteilen sich somit auf die mindestens eine lösbare Anordnung 6 und auf die mindestens eine Verbindung 7, so dass jede lösbare Anordnung 6 nur einen Teil dieser Kräfte aufnehmen muss. Im Brandfall kann die Ablösung sowohl passiv, d.h. direkt aufgrund der Hitze des Brandes, oder aktiv durch gezielte Erwärmung des wärmeempfindlichen Elements ausgelöst werden, wobei der Auswurf des Deckels 5 in folgenden Schritten erfolgt:
1. Beim Auslösen des wärmeempfindlichen Elements wird die mindestens eine lösbare Anordnung 6 abgelöst, wobei der Deckel 5 nur noch durch die mindestens eine Verbindung 7 mit dem Düsenkörper 1 verbunden bleibt;
2. Aufgrund des unter Druck stehenden Löschmittels in der Löschanlage werden die Dichtung 4 von der Austrittsöffnung des Austrittskanals 11 und der Deckel 5 vom Düsenkörper 1 ausgestossen und die Düse somit in Einsatz gebracht;
3. Da eine Seite des Deckels 5 von der Verbindung 7 immer noch zurückgehalten wird, bewegt sich der Deckel 5 um die Verbindung 7;
4. Durch diese Bewegung fällt der Deckel 5 ab einem gewissen Winkel, der auch sehr klein sein kann, aus der Verbindung 7 heraus, so dass der Deckel 5 dann von Düsenkörper 1 komplett abgelöst ist;
5. Die Dichtung 4 wird zusammen mit dem Deckel 5 vom Löschmittelstrahl weggestossen, so dass der Betrieb der Düse nicht behindert wird und im Sprühbild kein "Schatten" verursacht wird.

Erfindungsgemäss ist das wärmeempfindliche Element innerhalb des Düsenkörpers 1 angeordnet und ausserdem entweder innerhalb des Deckels 5 oder auf der inneren, dem Austrittskanal 11 zugewandten Seite des Deckels 5 angeordnet.

Wichtig ist, dass die lösbaren Anordnungen 6 und die Verbindung 7 derart angeordnet sind, dass die Abtrennung der lösbaren Anordnung 6 die erwähnte Bewegung des Deckels 5 weg vom Düsenkörper ermöglicht, bis zur kompletten Abtrennung desselben.

Im Nachfolgenden werden mögliche Ausführungsvarianten der lösbaren Anordnung 6 und der Verbindung 7 mit Bezug auf die Abbildungen 2a-d und 3a-c näher erläutert.

Die Figur 2a zeigt eine mögliche Ausführungsvariante der lösbaren Anordnung 6 umfassend einen Schmelzkörper 61 oder einen Sprengstoff 63. Der Schmelzkörper 61 oder Sprengstoff 63 stellt die Verbindung zwischen dem Deckel 5 und dem Düsenkörper 1 her. Der Schmelzkörper 61 kann eine Metalllegierung, ein Kunststoff oder ein Klebstoff sein. Das gewählte Material muss die feste Verbindung zwischen Düsenkörper 1 und Deckel 5 nur gegen eine Fraktion der Kräfte der unter Spannung stehenden Dichtung 4 und des unter Druck stehenden Löschmittels gewährleisten. Ferner muss das Material innert eines relativ schmalen und über die Jahre zuverlässig definierbaren Temperaturbereich schmelzen, damit der Schmelzkörper bei Erreichen der unteren Grenze dieses Temperaturbereichs innerhalb möglichst kurzer Zeit vollständig schmilzt. Im Brandfall wird der Schmelzkörper 61 durch die vom Brand generierte Hitze passiv aufgewärmt, bis er verschmilzt und der Deckel 5 sich ablöst. Zur aktiven Auslösung des Verschlusses ist erfindungsgemäss vorgesehen, den Schmelzkörper 61 mittels eines gesteuerten elektrischen Widerstands- oder Induktionsheizelements aktiv zu erhitzen. Das Widerstandselement kann der Schmelzkörper 61 selbst sein, falls er aus leitfähigem Material besteht. In einer alternativen Ausführungsvariante wird das gesteuerte elektrische Widerstands- oder Induktionsheizelement neben dem Schmelzkörper 61 angeordnet und die generierte Wärme dem Schmelzkörper 61 durch Konduktion oder Strahlung übertragen.

Die Figur 2b zeigt eine andere Ausführungsvariante der lösbaren Anordnung 6 umfassend ein Befestigungselement 62 und einen Sprengstoff 63. Das Befestigungselement 62, beispielsweise eine Spezialschraube oder ein Klebstoff, stellt die Verbindung zwischen dem Deckel 5 und dem Düsenkörper 1 her. Bei der Sprengung des Sprengstoffs 63 wird der Deckel 5 vom Düsenkörper 1 abgelöst. Dies kann beispielsweise durch Abbruch des Befestigungselements 62, das evtl. eine Sollbruchstelle aufweist, oder durch eine lokale Zerstörung des Rands des Deckels 5 erfolgen. Im Brandfall wird der Sprengstoff 63 durch die vom Brand generierte Hitze passiv aufgewärmt, bis er spontan sprengt. Zur aktiven Auslösung des Verschlusses kann der Sprengstoff 63 mittels eines gesteuerten elektrischen Widerstands- oder Induktionsheizelements aktiv erhitzt werden. Alternativ könnte auch das elektrische Element den Sprengstoff 63 mit einem elektrischen Impuls wie bei einem Airbag Zünder oder mit einem Funken auslösen.

Die Figur 3a zeigt eine mögliche Ausführungsvariante der Verbindung 7, wobei der Rand des Deckels 5 einfach in einer zweiten Aussparung 13 des Düsenkörpers 1 eingreift. Diese einfache Befestigungsmethode hält den Deckel 5 fest zurück aber verhindert nicht seinen Auswurf, sobald die lösbare Anordnung 6 abgelöst wird. Damit der Deckel 5 am Düsenkörper 1 leichter und mit jedem Winkel anzubringen ist, kann die zweite Aussparung 13 auch einfach eine umlaufende Nut 13 sein.

In der Figur 3b wird eine weitere mögliche Ausführungsvariante der Verbindung 7 gezeigt, wobei der Düsenkörper 1 einen Haken aufweist, welcher in einer Aussparung des Deckels 5 eingreift.

In einer alternativen Ausführungsvariante des Verschlusses umfasst die lösbare Anordnung 6 einen Riegel 65 und ein wärmeempfindliches Element, welches im Deckel 5 hinter dem Riegel angeordnet wird und den Riegel 65 in der geschlossenen Position hält. Als wärmeempfindliches Element können ein Schmelzkörper 61 oder ein Sprengstoff 63 benutzt werden. Wird als wärmeempfindliches Element ein zerbrechliches Glasfass 64 eingesetzt, kann dieses um Platz zu sparen und eine möglichst kompakte Anordnung bereitzustellen, in horizontaler Richtung, d.h. rechtwinklig zur Achse des Austrittskanals 11, angeordnet sein. Das Glasfass 64 kann im Düsenkörper 1 oder, wie beispielsweise Figur 4 zeigt, im Deckel 5 integriert werden. Dies ist besonders vorteilhaft, weil das Glasfass 64 beim Auslösen zerbricht und der Deckel 5 sowieso ausgeworfen wird. Bei komplexeren Anordnungen z.B. bei einem Sprinkler mit Verteilteller können auch bestimmte Teile der Anordnung ausfahrbar gestaltet sein. Von Vorteil ist bei allen Anordnungen, wenn diese möglichst kompakt und platzsparend gestaltet sind.

Bei der Ausführungsvariante gemäss Figur 4 besteht die Verbindung 7 einfach aus einer zweiten Aussparung 13, in welcher ein Rand des Deckels 5 eingreift. Die lösbare Anordnung 6 umfasst das Glasfass 64 und einen Riegel 65, welcher in einer ersten Aussparung 12 eingreift. Damit der Deckel 5 am Düsenkörper 1 leichter und mit jedem Winkel anzubringen ist, können die erste Aussparung 12 und die zweite Aussparung 13 einfach zwei separaten umlaufenden Nuten 12, 13 bilden, oder sogar eine gemeinsame umlaufende Nut 12/13. Zur einfachen Befestigung des Deckels 5 und gleichzeitigen Anpressung der Dichtung 4 gegen den Austrittskanal 11 könnten die erste und die zweite Aussparung 12, 13 auch bajonettförmige Nuten bilden (Figuren 6a-b). Der Riegel 65 ist im Deckel 5 zwischen zwei Positionen verschiebbar: einer geschlossenen Position, in welcher das vordere Ende des Riegels 65 in der ersten Aussparung 12 eingreift, und einer offenen Position, in welcher das vordere Ende des Riegels 65 in der ersten Aussparung 12 nicht eingreift. Der Deckel 5 weist einen inneren Hohlraum 51 auf, in welchen der hintere Teil des Riegels 65 hineingreift. Ein Betätigungselement 66 wirkt auf den Riegel 65 und auf den Deckel 5 derart, dass der Riegel 65 stets in Richtung der offenen Position gedrückt wird. Je nach Ausführungsvariante des Verschlusses kann als Betätigungselement 66 eine Feder, ein Magnet oder einfach ein Gewicht verwendet werden. In der Ausführungsvariante der Figur 4 ist beispielsweise eine Feder 66 zwischen einer Verdickung des Riegels und einer Wand des inneren Hohlraums 51 angeordnet. In der Bereitschaftsstellung wird der Riegel 65 entgegen der Kraft des Betätigungselements 66 mittels eines wärmeempfindlichen und zerbrechlichen Glasfasses 64 in der geschlossenen Position gehalten. In der Ausführungsvariante der Figur 4 ist das Glasfass 64 zwischen einer Wand des inneren Hohlraums 51 und dem hinteren Ende des Riegels 65 angeordnet und vermeidet somit eine Bewegung des Riegels 65 von der geschlossenen Position zur offenen Position.

Eine weitere mögliche Ausführungsvariante sieht vor, dass Der Deckel 5 vormontiert in einem Gehäuseteil 9 integriert ist, wobei dieser Gehäuseteil 9 dann derart gestaltet ist, dass er problemlos in den Düsenkörper 1 eingesetzt werden kann. Möglich wäre zum Beispiel ein äusseres Gewinde des Gehäuseteils 9, welches in das entsprechende Gegengewinde des Düsenkörpers 1 eingeschraubt werden kann (Figur 7).

Als Glasfass 64 kann vorzugsweise ein übliches, auf dem Markt erhältliches wärmeempfindliches und zerbrechliches Glasfass für Feuersprinkler gewählt werden. das Glasfass 64 gewährleistet die passive Auslösung des Verschlusses: Im Brandfall werden die Raumluft und das Glasfass 64 erhitzt, bis das Glasfass 64 mit dem Überschreiten einer definierten Temperatur zerplatzt. Zur aktiven Auslösung des Verschlusses ist erfindungsgemäss vorgesehen, das Glasfass 64 mittels eines gesteuerten elektrischen Widerstands- oder Induktionsheizelements aktiv zu erhitzen. Das elektrische Widerstands- oder Induktionselement kann eine Spule sein, die um das Glasfass 64 gewickelt ist, oder eine geradlinige Strecke, die auf seiner Oberfläche angebracht ist. In der bevorzugten Ausführungsvariante wird das Glasfass mit einem Widerstandsheizmaterial komplett oder teilweise beschichtet. Dies gewährleistet eine grössere Kontaktfläche zwischen dem Heizmaterial und dem Glasfass 64 und fördert somit die Wärmeleitung vom Heizelement zum Glasfass. Sobald das Glasfass 64 den Riegel 65 nicht mehr in der geschlossenen Position hält, zieht das Betätigungselement 66 diesen in die offene Position. Von diesem Moment ab wird der Deckel 5 durch den Druck des Löschmittels im Austrittskanal 11 vom Düsenkörper 1 weggekippt.

Die für die Erhitzung/Auslösung des Schmelzkörpers 61, des Sprengstoffs 63 und/oder des Glasfasses 64 benötigte Energie stammt entweder aus einer externen Energiequelle, z.B. über eine elektrische Leitung, oder aus einer eigenen Energiequelle, beispielsweise aus einer integrierten Batterie. Die Erhitzung des wärmeempfindlichen Elements wird durch eine intelligente Steuerung gesteuert, die mit einem oder mehreren Brandsensoren 14, beispielsweise einem Rauchsensor oder einem Thermostat verbunden ist. Die intelligente Steuerung ist beispielsweise ein Mikroprozessor oder ein Computer. Zusätzlich oder stattdessen kann die intelligente Steuerung auch eine externe Brandmeldung oder Instruktion erhalten, beispielsweise von einer zentralen Kontrollstelle. Die intelligente Steuerung bietet die Möglichkeit, dass Sensoren zuerst Alarm auslösen und erst nach definierter Zeit die Düse auch wirklich mit Löschmittel Einsatz reagiert. So löst beispielsweise ein Sensor Alarm aus, wenn giftiger Rauch Personen gefährdet, ohne gleich die Düse und die ganze Löschanlage in Betrieb zu setzen und damit Folgeschäden auszulösen.

Falls sich einige Bestandteile (die Energiequelle, die intelligente Steuerung, die Brandsensoren 14 oder das wärmeempfindliche Element) im Deckel 5 und andere im Düsenkörper 1 befinden, muss die Düse mit Mittel zur Herstellung eines elektrischen Kontakts zwischen dem Düsenkörper 1 und dem Deckel 5 versehen werden. In einer möglichen Ausführungsvariante der Erfindung wird dieser elektrische Kontakt einerseits durch die lösbare Anordnung 6 und andererseits durch die Verbindung 7 hergestellt. Dafür könnten in der Ausführungsvariante mit Glasfass 64 im Deckel 5 die zweite Aussparung 13, der darin eingreifende Teil des Rands des Deckels 5, die erste Aussparung 12 und der Riegel 65 ein elektrisches Leitmaterial aufweisen, aus elektrischem Leitmaterial bestehen oder mit elektrisches Leitmaterial beschichtet sein.

## Patentansprüche

1. Verschluss für Düsen mit Wärmeauslösung, mit einem Düsenkörper (1) und einem Austrittskanal (11), wobei auf dem Düsenkörper (1) über dem Austrittskanal (11) eine Dichtung (4) angeordnet ist, welche den Austrittskanal (11) abdichtend abschliesst,
wobei die Dichtung (4) durch einen Deckel (5) gegen den Austrittskanal (11) gepresst und in der geschlossenen Position gehalten wird, wobei der Deckel (5) am Düsenkörper (1) lösbar befestigt ist und im Brandfall aktiv oder passiv entfernt wird,
wobei der Deckel (5) mit mindestens zwei Befestigungen mit dem Düsenkörper (1) verbunden ist, und innerhalb des Düsenkörpers (1) angeordnet ist,
eine erste Befestigung eine lösbare Anordnung (6) ist und eine zweite Befestigung eine Verbindung (7) ist, um welche der Deckel (5) bewegbar ist, die lösbare Anordnung (6) mindestens ein wärmeempfindliches Element umfasst und jeweils beim aktiven oder passiven Auslösen des wärmeempflindlichen Elements gelöst wird, wobei das wärmeempfindliche Element innerhalb des Düsenkörpers (1) angeordnet ist und entweder innerhalb des Deckels (5) oder auf der inneren, dem Austrittskanal (11) zugewandten Seite des Deckels (5) angeordnet ist.

2. Verschluss gemäss Anspruch 1,
**dadurch gekennzeichnet, dass**
im Austrittskanal (11) des Düsenkörpers (1) ein fixer Verteilteller angeordnet ist.

3. Verschluss gemäss Anspruch 1,
**dadurch gekennzeichnet, dass**
am Düsenkörper (1) mindestens ein Brandsensor (14) angebracht ist.

4. Verschluss gemäss Anspruch 1,
**dadurch gekennzeichnet, dass**
der Deckel (5) in einem Gehäuseteil (9) integriert ist, welcher mit einem Gewinde am Düsenkörper (1) angeschraubt ist und an welchem mindestens ein Brandsensor (14) angebracht ist.

5. Verschluss gemäss Anspruch 1,
**dadurch gekennzeichnet, dass**
der Deckel (5) ab einem bestimmten Bewegungswinkel aus der Verbindung (7) herausfällt und somit vom Düsenkörper (1) komplett abgelöst ist.

6. Verschluss gemäss Anspruch 1,
**dadurch gekennzeichnet, dass**
die lösbare Anordnung (6) einen Schmelzkörper (61) umfasst, welcher den Deckel (5) zum Düsenkörper (1) verbindet, im Brandfall verschmilzt und den Deckel (5) vom Düsenkörper (1) ablöst.

7. Verschluss gemäss Anspruch 1,
**dadurch gekennzeichnet, dass**
die lösbare Anordnung (6) ein Befestigungselement (62) und einen Sprengstoff (63) umfasst, welcher im Brandfall gesprengt wird und den Deckel (5) vom Düsenkörper (1) ablöst.

8. Verschluss gemäss Anspruch 7,
**dadurch gekennzeichnet, dass**
das Befestigungselement (62) eine Spezialschraube mit Sollbruchstelle oder ein Klebstoff ist.

9. Verschluss gemäss Anspruch 1,
**dadurch gekennzeichnet, dass**
die lösbare Anordnung (6) ein wärmeempfindliches und zerbrechliches Glasfass (64) umfasst.

10. Verschluss gemäss Anspruch 9,
**dadurch gekennzeichnet, dass**
das Glasfass (64) im Deckel (5) im Wesentlichen rechtwinklig zur Achse des Austrittskanals (11), angeordnet ist.

11. Verschluss gemäss Anspruch 10,
**dadurch gekennzeichnet, dass**
die lösbare Anordnung (6) einen Riegel (65) umfasst, welcher im Deckel (5) zwischen zwei Positionen bewegbar ist: einer geschlossenen Position, in welcher das vordere Ende des Riegels (65) in einer ersten Aussparung (12) des Düsenkörpers (1) eingreift oder an einem ersten Anschlag des Düsenkörpers (1) ansteht, und einer offenen Position, in welcher das vordere Ende des Riegels (65) in der ersten Aussparung (12) nicht eingreift oder am ersten Anschlag nicht ansteht.

12. Verschluss gemäss Anspruch 11,
**dadurch gekennzeichnet, dass**
der Deckel (5) ein Betätigungselement (66) umfasst, welches auf den Riegel (65) und auf den Deckel (5) derart wirkt, dass der Riegel (65) stets in Richtung der offenen Position gedrückt oder gezogen ist,
wobei das Glasfass (64) in der Bereitschaftsstellung den Riegel (65) entgegen der Kraft des Betätigungselements (66) in der geschlossenen Position hält.

13. Verschluss gemäss Anspruch 6 oder 7 oder 9,
**dadurch gekennzeichnet, dass**
zur aktiven Auslösung der Düse das wärmeempfindliche Element mittels eines gesteuerten elektrischen Widerstands- oder Induktionsheizelements aktiv erhitzt wird.

14. Verschluss gemäss Anspruch 13,
**dadurch gekennzeichnet, dass**
die aktive Erhitzung des wärmeempfindlichen Elements durch eine intelligente Steuerung gesteuert ist.

15. Verschluss gemäss Anspruch 14,
**dadurch gekennzeichnet, dass**
die intelligente Steuerung mit einem oder mehreren Brandsensoren (14) und/oder mit einer externen Kontrollstelle verbunden ist oder kommunizieren kann, von welcher die intelligente Steuerung Brandmeldungen und/oder Instruktionen zur Auslösung der Löschung im Brandfall erhält.

16. Verschluss gemäss Anspruch 1,
**dadurch gekennzeichnet, dass**
das wärmeempfindliche Element nur passiv ausgelöst wird und ein zweites wärmeempfindliches Element nur aktiv ausgelöst wird.

## Claims

1. Closure for nozzles with heat-triggered release, with a nozzle body (1) and an outlet channel (11), wherein a seal (4) sealing off the outlet channel (11) is arranged on the nozzle body (1) above the outlet channel (11)
wherein the seal (4) is pressed against the outlet channel (11) by a cover (5) and held in the closed position, wherein the cover (5) is detachably attached to the nozzle body (1) and is actively or passively removed in the event of a fire, wherein
the cover (5) is connected to the nozzle body (1) with at least two attachments and is arranged inside of the nozzle body (1),
a first attachment is a detachable arrangement (6) and a second attachment is a connection (7) around which the cover (5) is movable,
the detachable arrangement (6) comprises at least one heat-sensitive element and is released upon active or passive triggering of the heat-sensitive element, the heat-sensitive element being arranged inside of the nozzle body (1) and either inside of the cover (5) or on the inner side of the cover (5) facing the outlet channel (11).

2. Closure according to claim 1,
**characterised in that**
a non-movable distribution plate is arranged in the outlet channel (11) of the nozzle body (1).

3. Closure according to claim 1,
**characterised in that**
at least one fire sensor (14) is attached to the nozzle body (1).

4. Closure according to claim 1,
**characterised in that**
the cover (5) is integrated in a housing part (9) which is screwed onto the nozzle body (1) with a thread and to which at least one fire sensor (14) is attached.

5. Closure according to claim 1,
**characterised in that**
the cover (5) falls out of the connection (7) from a certain angle of movement and is thus completely detached from the nozzle body (1).

6. Closure according to claim 1,
**characterised in that**
the detachable arrangement (6) comprises a melting body (61) which connects the cover (5) to the nozzle body (1), melts in the event of fire and detaches the cover (5) from the nozzle body (1).

7. Closure according to claim 1,
**characterised in that**
the detachable arrangement (6) comprises a fastening element (62) and an explosive (63) which is detonated in the event of fire and detaches the cover (5) from the nozzle body (1).

8. Closure according to claim 7,
**characterised in that**
the fastening element (62) is a special screw with a predetermined breaking point or an adhesive.

9. Closure according to claim 1,
**characterised in that**
the detachable arrangement (6) comprises a heat-sensitive and fragile glass vessel (64).

10. Closure according to claim 9,
**characterised in that**
the glass vessel (64) is arranged in the cover (5) substantially at right angles to the axis of the outlet channel (11).

11. Closure according to claim 10,
**characterised in that**
the detachable arrangement (6) comprises a latch (65) which is movable in the cover (5) between two positions: a closed position in which the front end of the latch (65) engages in a first recess (12) of the nozzle body (1) or rests against a first stop of the nozzle body (1), and an open position in which the front end of the latch (65) does not engage in the first recess (12) or does not rest against the first stop.

12. Closure according to claim 11,
**characterised in that**
the cover (5) comprises an actuating element (66) which acts on the latch (65) and on the cover (5) in such a way that the latch (65) is always pressed or pulled towards the open position,
wherein the glass vessel (64) holds, in the standby position, the latch (65) in the closed position against the force of the actuating element (66).

13. Closure according to claim 6 or 7 or 9,
**characterised in that**
to actively trigger the nozzle, the heat-sensitive element is actively heated by means of a controlled electrical resistance or induction heating element.

14. Closure according to claim 13,
**characterised in that**
the active heating of the heat-sensitive element is controlled by an intelligent control system.

15. Closure according to claim 14,
**characterised in that**
the intelligent control system is connected to or can communicate with one or more fire sensors (14) and/or with an external control point from which the intelligent control system receives fire reports and/or instructions for triggering the extinguishing in the event of a fire.

16. Closure according to claim 1,
**characterised in that**
the heat-sensitive element is only triggered passively and a second heat-sensitive element is only triggered actively.

## Revendications

1. Fermeture pour buses à déclenchement thermique, avec un corps de buse (1) et un canal de sortie (11), un élément d'étanchéité (4) obturant le canal de sortie (11) étant disposé sur le corps de buse (1) au-dessus du canal de sortie (11),
l'élément d'étanchéité (4) étant pressé contre le canal de sortie (11) par un couvercle (5) et maintenu en position fermée, le couvercle (5) étant fixé de manière amovible au corps de buse (1) et étant retiré activement ou passivement en cas d'incendie,
dans laquelle
le couvercle (5) est relié au corps de buse (1) par au moins deux éléments de fixation et est disposé à l'intérieur du corps de buse (1),
un premier élément de fixation est un agencement détachable (6) et un deuxième élément de fixation est une connexion (7) autour de laquelle le couvercle (5) est mobile,
l'agencement détachable (6) comprend au moins un élément thermosensible et est libéré lorsque l'élément thermosensible est déclenché activement ou passivement, l'élément thermosensible étant disposé à l'intérieur du corps de buse (1) et soit à l'intérieur du couvercle (5 ) ou du côté intérieur du couvercle (5) tourné vers le canal de sortie (11).

2. Fermeture selon la revendication 1,
**caractérisée en ce que**
une plaque de distribution fixe est disposée dans le canal de sortie (11) du corps de buse (1).

3. Fermeture selon la revendication 1,
**caractérisée en ce que**
au moins un capteur d'incendie (14) est fixé au corps de buse (1).

4. Fermeture selon la revendication 1,
**caractérisée en ce que**
le couvercle (5) est intégré dans une pièce (9) qui est vissée sur le corps de buse (1) à l'aide d'un filetage et sur laquelle est fixé au moins un capteur d'incendie (14).

5. Fermeture selon la revendication 1,
**caractérisée en ce que**
le couvercle (5) tombe de la connexion (7) à partir d'un certain angle de mouvement et se détache ainsi complètement du corps de buse (1).

6. Fermeture selon la revendication 1,
**caractérisée en ce que**
l'agencement détachable (6) comprend un corps fusible (61) qui relie le couvercle (5) au corps de buse (1), fond en cas d'incendie et détache le couvercle (5) du corps de buse (1).

7. Fermeture selon la revendication 1,
**caractérisée en ce que**
l'agencement détachable (6) comprend un élément de fixation (62) et un explosif (63) qui explose en cas d'incendie et détache le couvercle (5) du corps de buse (1).

8. Fermeture selon la revendication 7,
**caractérisée en ce que**
l'élément de fixation (62) est une vis spéciale avec un point de rupture prédéterminé ou un adhésif.

9. Fermeture selon la revendication 1,
**caractérisée en ce que**
l'agencement détachable (6) comprend un corps en verre sensible à la chaleur et cassable (64).

10. Fermeture selon la revendication 9,
**caractérisée en ce que**
le corps en verre (64) est disposé dans le couvercle (5) essentiellement perpendiculairement à l'axe du canal de sortie (11).

11. Fermeture selon la revendication 10,
**caractérisée en ce que**
l'agencement détachable (6) comprend un verrou (65) qui peut être déplacé dans le couvercle (5) entre deux positions : une position fermée dans laquelle l'extrémité avant du verrou (65) s'engage dans un premier évidement (12) du corps de buse (1) ou bute contre une première butée du corps de buse (1), et une position ouverte dans laquelle l'extrémité avant du verrou (65) ne s'engage pas dans le premier évidement (12) ou ne bute pas contre la première butée.

12. Fermeture selon la revendication 11,
**caractérisée en ce que**
le couvercle (5) comprend un élément d'actionnement (66) qui agit sur le verrou (65) et sur le couvercle (5) de telle sorte que le verrou (65) est toujours poussé ou tiré vers la position ouverte,
dans lequel le corps en verre (64) maintient le verrou (65) dans la position fermée contre la force de l'élément d'actionnement (66).

13. Fermeture selon la revendication 6 ou 7 ou 9,
**caractérisée en ce que**
pour déclencher activement la buse, l'élément thermosensible est chauffé activement au moyen d'une résistance électrique contrôlée ou d'un élément chauffant par induction.

14. Fermeture selon la revendication 13,
**caractérisée en ce que**
le chauffage actif de l'élément thermosensible est contrôlé par une commande intelligente.

15. Fermeture selon la revendication 14,
**caractérisée en ce que**
la commande intelligente est connectée ou peut communiquer avec un ou plusieurs capteurs d'incendie (14) et/ou avec un centre de commande externe, à partir duquel la commande intelligente reçoit des messages d'incendie et/ou des instructions pour déclencher une extinction en cas d'incendie.

16. Fermeture selon la revendication 1,
**caractérisée en ce que**
l'élément thermosensible n'est déclenché que passivement et un deuxième élément thermosensible n'est déclenché qu'activement.
